# EUROPÄISCHE PATENTSCHRIFT

(11) **EP 3 358 981 B1**
(45) Veröffentlichungstag und Bekanntmachung des Hinweises auf die Patenterteilung: **17.07.2019**
(21) Anmeldenummer: 15778612.0
(22) Anmeldetag: 07.10.2015
(51) Int. Cl.: A43B 3/00, A43C 11/16

(54) **SCHUH, INSBESONDERE SPORTSCHUH**
SHOE, IN PARTICULAR ATHLETIC SHOE
CHAUSSURE, EN PARTICULIER CHAUSSURE DE SPORT

(43) Veröffentlichungstag der Anmeldung: 15.08.2018
(73) Patentinhaber: PUMA SE, 91074 Herzogenaurach (DE)
(72) Erfinder: BOCK, Markus, 91074 Herzogenaurach (DE); MAUSSNER, Randolph, 91174 Spalt (DE)
(74) Vertreter: Gosdin, Michael
(86) Internationale Anmeldenummer: PCT/EP2015/001963
(87) Internationale Veröffentlichungsnummer: WO 2017/059876

(56) Entgegenhaltungen:
- WO-A1-2014/036374
- WO-A1-2014/082652
- US-B1- 6 202 953

## Beschreibung

Die Erfindung betrifft einen Schuh, insbesondere einen Sportschuh, mit einem Schuhoberteil und einem Drehverschluss zum Schnüren des Schuhs am Fuß des Trägers mittels mindestens eines Spannelements, wobei der Drehverschluss eine drehbar angeordnete Spannrolle aufweist, wobei der Drehverschluss mittels eines Elektromotors angetrieben ist und wobei die Übertragung der Drehbewegung des Elektromotors auf die Spannrolle über ein Getriebe erfolgt, wobei das Getriebe aufweist:
- eine erste Stirnradstufe, wobei ein Stirnrad der ersten Stirnradstufe mit einem Antriebsritzel des Elektromotors kämmt und wobei ein mit dem Stirnrad der ersten Stirnradstufe drehfest verbundenes Ritzel mit einem Stirnrad einer zweiten Stirnradstufe kämmt,
- eine zweite Stirnradstufe, wobei das Stirnrad der zweiten Stirnradstufe drehfest mit einer Schnecke eines Schneckengetriebes verbunden ist,
- ein Schneckengetriebe, wobei die Schnecke mit einem Schneckenrad kämmt, wobei die Spannrolle drehfest mit dem Schneckenrad verbunden ist.

Ein Schuh gemäß dem Oberbegriff des Anspruchs 1 ist aus der WO 2014/036374 A1 bekannt. Ein ähnlicher Schuh ist aus der DE 298 17 003 U1 bekannt. Hier wird eine Spannrolle zum Aufwickeln eines Spannelements über ein Schneckengetriebe angetrieben, so dass der Schuh automatisch geschnürt und entschnürt werden kann. Weitere Lösungen zeigen die US 6 202 953 B1 und die WO 2014/082652 A1**.**

Nachteilig ist bei der vorbekannten Lösung, dass die hier vorgesehenen Bauteile relativ groß ausgeführt werden müssen, um das benötigte Drehmoment in der Spannrolle erzeugen zu können, das für ein effektives Schnüren des Schuhs erforderlich ist.

Der Erfindung liegt die Aufgabe zugrunde, einen Schuh der eingangs genannten Art, insbesondere einen Sportschuh, so auszugestalten, dass bei einfacher Bedienbarkeit des Drehverschlusses, also eines Zentralverschlusses, sichergestellt wird, dass eine kompakte Bauweise gegeben ist, die hinreichend hohe Drehmomente für die Schnürung bereitstellt. Ferner soll die Schnürung des Schuhs mittels des Drehverschlusses so erfolgen, dass eine möglichst gleichmäßige Verteilung des Zugs der Spannelemente erfolgt. Somit soll der Sitz des Schuhs am Fuß des Trägers verbessert werden.

Die Lösung dieser Aufgabe durch die Erfindung ist dadurch gekennzeichnet, dass der Drehverschluss auf dem Rist des Schuhs angeordnet ist, wobei ein erstes Spannelement angeordnet ist, das auf der lateralen Seite des Schuhoberteils verläuft, und dass ein zweites Spannelement angeordnet ist, das auf der medialen Seite des Schuhoberteils verläuft, wobei beide Spannelemente mit ihren beiden Enden an der Spannrolle befestigt sind und jeweils einen geschlossenen Kurvenzug auf der lateralen Seite oder auf der medialen Seite des Schuhoberteils bilden.

Die Drehachse der Spannrolle steht dabei bevorzugt auf der Oberfläche des Schuhs im Bereich des Rists senkrecht.

Die Drehachse des Elektromotors steht bevorzugt horizontal und quer zur Längsrichtung des Schuhs.

Die erste Stirnradstufe weist vorzugsweise eine Übersetzung zwischen 1 : 4 und 1 : 6 ins Langsame auf. Die zweite Stirnradstufe weist bevorzugt eine Übersetzung zwischen 1 : 3 und 1 : 5 ins Langsame auf.

Der Elektromotor kann mit einer Batterie verbunden sein, wobei zwischen Batterie und Elektromotor ein Begrenzungselement angeordnet ist, mit dem der Versorgungs-Strom für den Elektromotor auf einen maximalen Wert begrenzt werden kann. Mit dieser Ausgestaltung ist es möglich, in einfacher Weise eine Drehmomentbegrenzung beim Schnüren des Schuhs zu bewerkstelligen.

Die Batterie, die bevorzugt als wiederaufladbare Batterie ausgebildet ist, kann über eine Induktionsspule mit einem Ladestrom versorgt werden.

Die beiden Kurvenzüge der beiden Spannelemente auf der lateralen Seite und auf der medialen Seite des Schuhoberteils sind vorzugsweise im wesentlichen symmetrisch zu einer Mittenebene des Schuhs ausgebildet, wobei die Mittenebene vertikal und in Längsrichtung des Schuhs verläuft.

Besonders bevorzugt ist eine spezielle Führung der beiden Spannelemente auf den beiden Seiten des Schuhoberteils vorgesehen, um eine optimale Verteilung des Schnürzugs und so eine optimale Anlage des Schuhs am Fuß des Trägers zu erreichen.

Hiernach kann jedes Spannelement von der Spannrolle zu einem ersten Umlenkelement verlaufen, das das Spannelement im unteren Bereich des Schuhoberteils sowie an einer Stelle umlenkt, die im Bereich zwischen 30 % und 42 % der Schuhlängserstreckung, gerechnet von der Schuhspitze, liegt.

Weiterhin kann vorgesehen sein, dass jedes Spannelement vom ersten Umlenkelement zu einem zweiten Umlenkelement verläuft, das das Spannelement im unteren Bereich des Schuhoberteils sowie an einer Stelle umlenkt, die im Bereich zwischen 50 % und 60 % der Schuhlängserstreckung, gerechnet von der Schuhspitze, liegt.

Weiterhin kann jedes Spannelement vom zweiten Umlenkelement zu einem dritten Umlenkelement verlaufen, wobei das dritte Umlenkelement im oberen Bereich des Schuhoberteils benachbart zum Drehverschluss liegt.

Jedes Spannelement kann ferner vom dritten Umlenkelement zu einem vierten Umlenkelement verlaufen, das das Spannelement im unteren Bereich des Schuhoberteils sowie an einer Stelle umlenkt, die im Bereich zwischen 55 % und 70 % der Schuhlängserstreckung, gerechnet von der Schuhspitze, liegt.

Schließlich kann vorgesehen sein, dass jedes Spannelement vom vierten Umlenkelement zu einem fünften Umlenkelement verläuft, das das Spannelement im Bereich zwischen 33 % und 66 % der Gesamthöhe des Schuhs sowie an einer Stelle umlenkt, die im Bereich zwischen 75 % und 90 % der Schuhlängserstreckung, gerechnet von der Schuhspitze, liegt, wobei das Spannelement vom fünften Umlenkelement zur Spannrolle verläuft.

Die genannte Anordnung der Umlenkelemente im unteren Bereich des Schuhoberteils ist dabei so zu verstehen, dass die Umlenkelemente an der Sohle des Schuhs bzw. etwas oberhalb der Sohle am Schuhoberteil fixiert sind und somit die Umlenkstelle des Spannelements in einem Höhenbereich liegt, der unterhalb einer Marke von 20 % der vertikalen Erstreckung (wenn der Schuh auf dem Boden steht) des Schuhoberteils 2 liegt.

Mindestens eines der Umlenkelemente kann dabei als Schlaufe ausgebildet sein, die am Schuhoberteil und/oder an der Sohle des Schuhs befestigt, insbesondere angenäht, ist.

Die Schlaufen können dabei aus einem Band bestehen, das am Schuhoberteil und/oder an der Sohle des Schuhs angenäht ist.

Das genannte fünfte Umlenkelement umgreift bevorzugt den Fersenbereich des Schuhs. Dabei ist bevorzugt vorgesehen, dass das fünfte Umlenkelement in der Seitenansicht des Schuhs eine V-förmige Ausgestaltung aufweist, wobei in der Seitenansicht des Schuhs der eine Schenkel der V-förmigen Struktur im oberen Fersenbereich und der andere Schenkel der V-förmigen Struktur im unteren Fersenbereich endet.

Die Spannelemente sind bevorzugt Spanndrähte. Sie können Polyamid aufweisen oder aus diesem Material bestehen.

Ein wesentlicher Aspekt der vorliegenden Erfindung besteht folglich darin, ein besonders kompakt aufgebautes Getriebe vorzusehen, das es ermöglicht, auf dem Rist des Schuhs angeordnet zu werden und den Drehverschluss des Schuhs zu betätigen. Dabei wird ein hinreichend hohes Drehmoment aufgebaut, um eine effektive Schnüren des Schuhs vornehmen zu können. Das vorgeschlagene Getriebe ist mehrstufig aufgebaut und erlaubt es daher, einen Elektromotor einzusetzen, der ein relativ geringes Drehmoment erzeugt, der indes mit einer hohen Drehzahl (beispielsweise mit einer Drehzahl von 20.000 min⁻¹) arbeitet.

Oberhalb des Getriebes können auch entsprechende Schalter für die Betätigung des Drehverschlusses angeordnet sein, beispielsweise ein Schalter für das Öffnen und ein Schalter für das Schließen des Drehverschlusses. Die Schalter können als Druckknöpfe ausgebildet sein.

Die Batterie kann in einer Zwischensohle des Schuhs angeordnet sein. Die für das Aufladen benötigte Elektronik kann direkt an der Batterie platziert sein. Durch das Vorsehen einer Induktionsspule kann die Batterie des Schuhs kontaktlos aufgeladen werden. Hierzu kann der Schuh auf einer entsprechenden Ladeplatte platziert und so die Batterie aufgeladen werden.

Vorgesehen werden kann auch eine Steuerung des Drehverschlusses auf drahtlose Weise per Bluetooth über ein Smartphone, das mit einer entsprechenden App versehen ist.

Der Drehverschluss weist - wie oben erläutert - bevorzugt zwei separate Spanndrähte auf, einen für den lateralen Bereich und einen für den medialen Bereich des Schuhs. Der hiermit erreichbare Effekt besteht darin, dass beim Spannen des Schuhs die Sohle insbesondere im Gelenkbereich nach oben gezogen wird ("Sandwich-Effekt"); gleichermaßen wird die Ferse nach vorne gezogen. Hierdurch kann vorteilhaft die Schnürung verbessert werden.

In der Zeichnung ist ein Ausführungsbeispiel der Erfindung dargestellt. Es zeigen:
- Fig. 1: schematisch in der Seitenansicht einen Sportschuh, der mit einem Drehverschluss geschnürt werden kann,
- Fig. 2: schematisch in der Draufsicht ein Getriebe, mit dem eine Spannrolle von einem Elektromotor angetrieben wird, um die Spannelemente des Drehverschlusses zu spannen, und
- Fig. 3: schematisch die Spannrolle des Drehverschlusses mit schematischer Angabe der Befestigung der Enden der Spannelemente.

In Figur 1 ist ein Schuh 1 in Form eines Sportschuhs zu sehen, der ein Schuhoberteil 2 und eine Sohle 32 aufweist. Die laterale Seite L des Schuhs 1 bzw. des Schuhoberteils 2 ist in der dargestellten Seitenansicht zu sehen; die mediale Seite M des Schuhs 1 bzw. des Schuhoberteils 2 liegt auf der nicht zu sehenden Rückseite des Schuhs 1 (angedeutet durch das Bezugszeichen M).

Die Schnürung des Schuhs 1 erfolgt mittels eines Drehverschlusses 3 (d. h. eines Zentralverschlusses), wobei durch Drehen einer Spannrolle 7 zwei Spannelemente 4 und 5 auf der Spannrolle aufgewickelt werden und so das Schuhoberteil 2 am Fuß des Trägers des Schuhs 1 gespannt wird.

Der Drehverschluss 3 ist auf dem Rist 6 des Schuhs 1 angeordnet. Demgemäß ist eine bequeme Zugänglichkeit zum Drehverschluss 3 durch den Benutzer des Schuhs gewährleistet, der zum Öffnen und Schließen des Drehverschlusses lediglich entsprechende (nicht dargestellte) Schalter betätigen muss, da der Drehverschluss 3 elektromotorisch betätigt ist.

Die Drehachse a der Spannrolle 7 steht dabei senkrecht auf dem Bereich des Rists 6 des Schuhs.

Zum Öffnen und Schließen des Drehverschlusses 3 ist ein Elektromotor 8 vorgesehen, dessen Drehachse horizontal und quer zur Schuhlängsrichtung ausgerichtet ist. Die Drehbewegung des Elektromotors 8 wird über ein Getriebe 9 auf die Spannrolle 7 übertragen. Die wesentlichen Getriebekomponenten sind in Figur 2 dargestellt.

Hiernach weist das Getriebe 9 zunächst eine erste Stirnradstufe 10 auf, wobei ein Stirnrad 11 der ersten Stirnradstufe 10 mit einem Antriebsritzel 12 des Elektromotors 8 kämmt. Ein mit dem Stirnrad 11 der ersten Stirnradstufe 10 drehfest verbundenes Ritzel 13 kämmt mit einem Stirnrad 14 einer zweiten Stirnradstufe 15.

Die zweite Stirnradstufe 15 weist das Stirnrad 14 auf, das drehfest mit einer Schnecke 16 eines Schneckengetriebes 16, 17 drehfest verbunden ist.

Die Schnecke 16 des Schneckengetriebes 16, 17 kämmt mit einem Schneckenrad 17, wobei die Spannrolle 7 drehfest mit dem Schneckenrad 17 verbunden ist.

Die Ritzel 12 bzw. 13 haben bevorzugt zwischen 10 und 14 Zähnen. Die Stirnräder 11 und 14 der ersten bzw. zweiten Stirnradstufe 10 bzw. 15 haben bevorzugt zwischen 50 und 70 Zähnen.

Mit Blick auf Figur 1 ist zu sehen, dass in der Zwischensohle des Schuhs 1 eine Batterie 18 angeordnet ist, die den Elektromotor 8 mit Energie versorgt. Dabei ist ein Begrenzungselement 19 vorhanden, das den Strom zum Elektromotor 8 begrenzt und so für eine Begrenzung des Drehmoments sorgt, das auf die Spannrolle 7 aufgebracht werden kann.

Zum Aufladen der Batterie 18 ist eine Induktionsspule 20 vorhanden, über die drahtlos Energie in die Batterie eingetragen werden kann.

Vorgesehen ist, dass ein erstes Spannelement 4 für die laterale Seite L des Schuhoberteils 2 und ein zweites Spannelement 5 für die mediale Seite M des Schuhoberteils 2 vorhanden sind.

Wie anhand der schematischen Darstellung gemäß Figur 3 gesehen werden kann, sind beide Enden 21 und 22 des ersten Spannelements 4 sowie die beiden Enden 23 und 24 des zweiten Spannelements 5 am Wickelbereich der Spannrolle 7 befestigt, so dass der effektiv für das Spannen zur Verfügung stehende Abschnitt der Spannelemente 4 bzw. 5 durch Drehen der Spannrolle 7 verkürzt werden kann und so die Schnürung des Schuhs erfolgt.

Der für die laterale Seite L in Figur 1 dargestellte Kurvenzug 25 (s. Fig. 1) des ersten Spannelements 4 kontrahiert daher beim Drehen der Spannrolle 7 und führt dazu, dass das Schuhoberteil 2 an den Fuß des Trägers des Schuhs 1 gezogen wird.

Wie in Figur 1 gesehen werden kann, ist der Kurvenzug 25, d. h. die Führung des Spannelements 4 auf der lateralen Seite L des Schuhoberteils 2 (Entsprechendes gilt für die mediale Seite M des Schuhoberteils 2), speziell ausgebildet. Hierfür sind fünf Umlenkelemente vorhanden, nämlich ein erstes Umlenkelement 26, ein zweites Umlenkelement 28, ein drittes Umlenkelement 29, ein viertes Umlenkelement 30 und ein fünftes Umlenkelement 31.

Das erste Umlenkelement 26 ist dabei im vorderen Bereich des Schuhs angeordnet, und zwar an einer Längsposition des Schuhs, die zwischen 30 % und 42 % der gesamten Schuhlängserstreckung GL entspricht, gemessen von der Schuhspitze 27. Das als Schlaufe ausgebildete Umlenkelement 26 setzt dabei im wesentlichen im Übergangsbereich zwischen der Sohle 32 und Schuhoberteil 2 an.

Das zweite Umlenkelement 28 ist so platziert, dass das Spannelement 4 im wesentlichen horizontal vom ersten Umlenkelement 26 nach hinten (in Richtung Ferse) geführt wird. Die Längsposition des zweiten Umlenkelements 28 liegt bei einer Marke zwischen 50 % und 60 % der Schuhlängserstreckung GL, wiederum gerechnet von der Schuhspitze 27.

Vom zweiten Umlenkelement 28 wird das Spannelement 4 nach oben in Richtung Drehverschluss 3 geführt. Unterhalb des Drehverschlusses 3 befindet sich ein drittes Umlenkelement 29, das das Spannelement 4 im wesentlichen um 180° umlenkt und wiederum nach unten führt, nämlich zu einem vierten Umlenkelement 30, das bei einer Marke zwischen 55 % und 70 % der Schuhlängserstreckung GL liegt.

Schließlich wird das Spannelement 4 vom vierten Umlenkelement 30 zu einem fünften Umlenkelement 31 geführt, das bezüglich seiner Höhenposition auf einem Niveau zwischen 33 % und 66 % der Gesamthöhe des Schuhs liegt. Hinsichtlich der Längsposition befindet sich das fünfte Umlenkelement 31 an einer Stelle, die im Bereich zwischen 75 % und 90 % der Schuhlängserstreckung GL liegt, gemessen ab der Schuhspitze 27. Vom fünften Umlenkelement 31 läuft das Spannelement 4 dann zurück zum Drehverschluss 3.

Alle Umlenkelemente 26, 28, 29, 30 und 31 sind im Ausführungsbeispiel als Bänder ausgeführt, die zu einer Schlaufe geformt und am Schuhoberteil befestigt sind. Hinsichtlich des fünften Umlenkelements 31 ist zu erkennen, dass dieses um den Fersenbereich 33 des Schuhs 1 herumläuft bzw. in diesem angreift.

Die beiden in Figur 1 zu sehenden rechts liegenden Endbereiche des fünften Umlenkelements 31 greifen dabei an unterschiedlichen Höhenpositionen der Ferse 33 an, nämlich einmal relativ tief nahe der Sohle 32 und einmal nur etwas unterhalb des oberen Endes der Ferse 33. Es ergibt sich folglich die dargestellte V-förmige Struktur.

Die Kurvenzüge 25 sind auf beiden Seiten des Schuhoberteils 2 weitgehend symmetrisch ausgebildet, und zwar zu einer Mittenebene, die mittig im Schuh 1 liegt, vertikal ausgerichtet ist und in Schuhlängsrichtung verläuft.

Mit der vorgeschlagenen Ausgestaltung kann nicht nur der Schuh sehr einfach durch elektromotorisches betätigtes Drehen der Spannrolle 7 vom Träger des Schuhs geschnürt werden, der Druck der Spannelemente 4 und 5 wird auch sehr gleichmäßig verteilt und führt zu einer homogenen Anlage des Schuhs 1 am Fuß des Trägers.

Vorgesehen kann dabei werden, dass die äußerste Lage des Schuhoberteils 2 die Spannelemente 4 und 5 abdeckt, so dass diese nicht zu sehen sind.

### Bezugszeichenliste:

- 1: Schuh
- 2: Schuhoberteil
- 3: Drehverschluss
- 4: erstes Spannelement
- 5: zweites Spannelement
- 6: Rist
- 7: Spannrolle
- 8: Elektromotor
- 9: Getriebe
- 10: erste Stirnradstufe
- 11: Stirnrad der ersten Stirnradstufe
- 12: Antriebsritzel des Elektromotors
- 13: Ritzel
- 14: Stirnrad der zweiten Stirnradstufe
- 15: zweite Stirnradstufe
- 16, 17: Schneckengetriebe
- 16: Schnecke
- 17: Schneckenrad
- 18: Batterie
- 19: Begrenzungselement
- 20: Induktionsspule
- 21: Ende des ersten Spannelements
- 22: Ende des ersten Spannelements
- 23: Ende des zweiten Spannelements
- 24: Ende des zweiten Spannelements
- 25: Kurvenzug
- 26: erstes Umlenkelement
- 27: Schuhspitze
- 28: zweites Umlenkelement
- 29: drittes Umlenkelement
- 30: viertes Umlenkelement
- 31: fünftes Umlenkelement
- 32: Sohle
- 33: Fersenbereich

- M: mediale Seite des Schuhoberteils
- L: laterale Seite des Schuhoberteils
- a: Drehachse der Spannrolle
- GL: Schuhlängserstreckung

## Patentansprüche

1. Schuh (1), insbesondere Sportschuh, mit einem Schuhoberteil (2) und einem Drehverschluss (3) zum Schnüren des Schuhs (1) am Fuß des Trägers mittels mindestens eines Spannelements (4, 5), wobei der Drehverschluss (3) eine drehbar angeordnete Spannrolle (7) aufweist, wobei der Drehverschluss (3) mittels eines Elektromotors (8) angetrieben ist und wobei die Übertragung der Drehbewegung des Elektromotors (8) auf die Spannrolle (7) über ein Getriebe (9) erfolgt, wobei das Getriebe (9) aufweist:
- eine erste Stirnradstufe (10), wobei ein Stirnrad (11) der ersten Stirnradstufe (10) mit einem Antriebsritzel (12) des Elektromotors (8) kämmt und wobei ein mit dem Stirnrad (11) der ersten Stirnradstufe (10) drehfest verbundenes Ritzel (13) mit einem Stirnrad (14) einer zweiten Stirnradstufe (15) kämmt,
- eine zweite Stirnradstufe (15), wobei das Stirnrad (14) der zweiten Stirnradstufe (15) drehfest mit einer Schnecke (16) eines Schneckengetriebes (16, 17) verbunden ist,
- ein Schneckengetriebe (16, 17), wobei die Schnecke (16) mit einem Schneckenrad (17) kämmt, wobei die Spannrolle (7) drehfest mit dem Schneckenrad (17) verbunden ist,
**dadurch gekennzeichnet,**
**dass** der Drehverschluss (3) auf dem Rist (6) des Schuhs (1) angeordnet ist,
wobei ein erstes Spannelement (4) angeordnet ist, das auf der lateralen Seite (L) des Schuhoberteils (2) verläuft, und wobei ein zweites Spannelement (5) angeordnet ist, das auf der medialen Seite (M) des Schuhoberteils (2) verläuft, wobei beide Spannelemente (4, 5) mit ihren beiden Enden (21, 22, 23, 24) an der Spannrolle (7) befestigt sind, wobei das erste Spannelement (4) auf der lateralen Seite (L) des Schuhoberteils (2) einen geschlossenen Kurvenzug (25) bildet und wobei das zweite Spannelement (5) auf der medialen Seite (M) des Schuhoberteils (2) einen geschlossenen Kurvenzug (25) bildet.

2. Schuh nach Anspruch 1, **dadurch gekennzeichnet, dass** die Drehachse (a) der Spannrolle (7) auf der Oberfläche des Schuhs (1) im Bereich des Rists (6) senkrecht steht.

3. Schuh nach Anspruch 1 oder 2, **dadurch gekennzeichnet, dass** die Drehachse (a) des Elektromotors (8) horizontal und quer zur Längsrichtung des Schuhs (1) steht.

4. Schuh nach einem der Ansprüche 1 bis 3, **dadurch gekennzeichnet, dass** die erste Stirnradstufe (10) eine Übersetzung zwischen 1 : 4 und 1 : 6 ins Langsame aufweist.

5. Schuh nach einem der Ansprüche 1 bis 4, **dadurch gekennzeichnet, dass** die zweite Stirnradstufe (15) eine Übersetzung zwischen 1 : 3 und 1 : 5 ins Langsame aufweist.

6. Schuh nach einem der Ansprüche 1 bis 5, **dadurch gekennzeichnet, dass** der Elektromotor (8) mit einer Batterie (18) verbunden ist, wobei zwischen Batterie und Elektromotor (8) ein Begrenzungselement (19) angeordnet ist, mit dem der Versorgungs-Strom für den Elektromotor (8) auf einen maximalen Wert begrenzt werden kann.

7. Schuh nach Anspruch 6, **dadurch gekennzeichnet, dass** die Batterie (18), als wiederaufladbare Batterie ausgebildet, über eine Induktionsspule (20) mit einem Ladestrom versorgt werden kann.

8. Schuh nach einem der Ansprüche 1 bis 7, **dadurch gekennzeichnet, dass** die beiden Kurvenzüge (25) der beiden Spannelemente (4, 5) auf der lateralen Seite (L) und auf der medialen Seite (M) des Schuhoberteils (2) im wesentlichen symmetrisch zu einer Mittenebene des Schuhs (1) ausgebildet sind, wobei die Mittenebene vertikal und in Längsrichtung des Schuhs (1) verläuft.

9. Schuh nach einem der Ansprüche 1 bis 8, **dadurch gekennzeichnet, dass** jedes Spannelement (4, 5) von der Spannrolle (7) zu einem ersten Umlenkelement (26) verläuft, das das Spannelement (4, 5) im unteren Bereich des Schuhoberteils (2) sowie an einer Stelle umlenkt, die im Bereich zwischen 30 % und 42 % der Schuhlängserstreckung (GL), gerechnet von der Schuhspitze (27), liegt.

10. Schuh nach Anspruch 9, **dadurch gekennzeichnet, dass** jedes Spannelement (4, 5) vom ersten Umlenkelement (26) zu einem zweiten Umlenkelement (28) verläuft, das das Spannelement (4, 5) im unteren Bereich des Schuhoberteils (2) sowie an einer Stelle umlenkt, die im Bereich zwischen 50 % und 60 % der Schuhlängserstreckung (GL), gerechnet von der Schuhspitze (27), liegt.

11. Schuh nach Anspruch 10, **dadurch gekennzeichnet, dass** jedes Spannelement (4, 5) vom zweiten Umlenkelement (28) zu einem dritten Umlenkelement (29) verläuft, wobei das dritte Umlenkelement (29) im oberen Bereich des Schuhoberteils (2) benachbart zum Drehverschluss (3) liegt.

12. Schuh nach Anspruch 11, **dadurch gekennzeichnet, dass** jedes Spannelement (4, 5) vom dritten Umlenkelement (29) zu einem vierten Umlenkelement (30) verläuft, das das Spannelement (4, 5) im unteren Bereich des Schuhoberteils (2) sowie an einer Stelle umlenkt, die im Bereich zwischen 55 % und 70 % der Schuhlängserstreckung (GL), gerechnet von der Schuhspitze (27), liegt.

13. Schuh nach Anspruch 12, **dadurch gekennzeichnet, dass** jedes Spannelement (4, 5) vom vierten Umlenkelement (30) zu einem fünften Umlenkelement (31) verläuft, das das Spannelement (4, 5) im Bereich zwischen 33 % und 66 % der Gesamthöhe des Schuhs (1) sowie an einer Stelle umlenkt, die im Bereich zwischen 75 % und 90 % der Schuhlängserstreckung (GL), gerechnet von der Schuhspitze (27), liegt, wobei das Spannelement (4, 5) vom fünften Umlenkelement (31) zur Spannrolle (7) verläuft.

## Claims

1. Shoe (1), in particular athletic shoe, having a shoe upper (2) and a rotary closure (3) for lacing the shoe (1) on the foot of the wearer by means of at least one tensioning element (4, 5), wherein the rotary closure (3) has a rotatably arranged tension roller (7), wherein the rotary closure (3) is driven by means of an electric motor (8), and wherein the transfer of the rotational motion of the electric motor (8) to the tension roller (7) occurs via a transmission (9), wherein the transmission (9) comprises:
- a first spur gear stage (10), wherein a spur gear (11) of the first spur gear stage (10) meshes with a drive pinion (12) of the electric motor (8) and wherein a pinion (13), connected to the spur gear (11) of the first spur gear stage (10) in a rotationally fixed manner, meshes with a spur gear (14) of a second spur gear stage (15),
- a second spur gear stage (15), wherein the spur gear (14) of the second spur gear stage (15) is connected to a worm (16) of a worm gear (16, 17) in a rotationally fixed manner,
- a worm gear (16, 17), wherein the worm (16) meshes with a worm wheel (17), wherein the tension roller (7) is connected to the worm wheel (17) in a rotationally fixed manner,
**characterized in that**
that the rotary closure (3) is arranged on the instep (6) of the shoe (1),
wherein a first tensioning element (4) is arranged which runs on the lateral side (L) of the shoe upper (2) and wherein a second tensioning element (5) is arranged which runs on the medial side (M) of the shoe upper (2), wherein both tensioning elements (4, 5) are fixed with their both ends (21, 22, 23, 24) at the tension roller (7), wherein the first tensioning element (4) forms a closed curve (25) at the lateral side (L) of the shoe upper (2) and wherein the second tensioning element (5) forms a closed curve (25) at the medial side (M) of the shoe upper (2).

2. Shoe according to claim 1, **characterized in that** the axis of rotation (a) of the tension roller (7) is arranged perpendicular on the surface of the shoe (1) in the region of the instep (6).

3. Shoe according to claim 1 or 2, **characterized in that** the axis of rotation (a) of the electric motor (8) is arranged horizontally and transversal to the longitudinal extension of the shoe (1).

4. Shoe according to one of claims 1 to 3, **characterized in that** the first spur gear stage (10) has a low geared ratio between 1 : 4 and 1 : 6.

5. Shoe according to one of claims 1 to 4, **characterized in that** the second spur gear stage (15) has a low geared ratio between 1 : 3 and 1 : 5.

6. Shoe according to one of claims 1 to 5, **characterized in that** the electric motor (8) is connected with a battery (18), wherein a limiting element (19) is arranged between battery and electric motor (8) by which the supply current for the electric motor (8) can be limited to a maximum value.

7. Shoe according to claim 6, **characterized in that** the battery (18) being rechargeable can be supplied with a charge current via an induction coil (20).

8. Shoe according to one of claims 1 to 7, **characterized in that** both curves (25) of both tensioning elements (4, 5) at the lateral side (L) and at the medial side (M) of the shoe upper (2) are designed substantially symmetrically to a center plane of the shoe (1), wherein the center plane is arranged vertical and in longitudinal direction of the shoe (1).

9. Shoe according to one of claims 1 to 8, **characterized in that** each tensioning element (4, 5) runs from the tension roller (7) to a first deflection element (25), which deflects the tensioning element (4, 5) in the bottom region of the shoe upper (2) as well as at a location which is arranged in the region between 30 % and 42 % of the longitudinal extension (GL), measured from the tip of the shoe (27).

10. Shoe according to claim 9, **characterized in that** each tensioning element (4, 5) runs from the first deflection element (26) to a second deflection element (28), which deflects the tensioning element (4, 5) in the bottom region of the shoe upper (2) as well as at a location which is arranged in the region between 50 % and 60 % of the longitudinal extension (GL), measured from the tip of the shoe (27).

11. Shoe according to claim 10, **characterized in that** each tensioning element (4, 5) runs from the second deflection element (28) to a third deflection element (29), wherein the third deflection element (29) is arranged in the upper region of the shoe upper (2) adjacent to the rotary closure (3).

12. Shoe according to claim 11, **characterized in that** each tensioning element (4, 5) runs from the third deflection element (29) to a fourth deflection element (30), which deflects the tensioning element (4, 5) in the bottom region of the shoe upper (2) as well as at a location which is arranged in the region between 55 % and 70 % of the longitudinal extension (GL), measured from the tip of the shoe (27).

13. Shoe according to claim 12, **characterized in that** each tensioning element (4, 5) runs from the fourth deflection element (30) to a fifth deflection element (31), which deflects the tensioning element (4, 5) in a region between 33 % and 66 % of the total height of the shoe (1) as well as at a location which is arranged in the region between 75 % and 90 % of the longitudinal extension (GL), measured from the tip of the shoe (27), wherein the tensioning element (4, 5) runs from the fifth deflection element (31) to the tension roller (7).

## Revendications

1. Chaussure (1), en particulier chaussure de sport, avec une tige de chaussure (2) et une fermeture rotative (3) pour lacer la chaussure (1) sur le pied du porteur au moyen d'au moins un élément de serrage (4, 5), dans laquelle la fermeture rotative (3) présente un rouleau de serrage (7) disposé de façon rotative, dans laquelle la fermeture rotative (3) est entraînée au moyen d'un moteur électrique (8) et dans laquelle la transmission du mouvement de rotation du moteur électrique (8) au rouleau de serrage (7) est effectuée par un engrenage (9), dans laquelle l'engrenage (9) présente:
- un premier étage de roues droites (10), dans laquelle une roue droite (11) du premier étage de roues droites (10) engrène avec un pignon d'entraînement (12) du moteur électrique (8) et dans laquelle un pignon (13) relié de façon calée en rotation à la roue droite (11) du premier étage de roues droites (10) engrène avec une roue droite (14) d'un deuxième étage de roues droites (15),
- un deuxième étage de roues droites (15), dans laquelle la roue droite (14) du deuxième étage de roues droites (15) est reliée de façon calée en rotation à une vis sans fin (16) d'un engrenage à vis sans fin (16, 17),
- un engrenage à vis sans fin (16, 17), dans laquelle la vis sans fin (16) engrène avec une roue à vis (17), dans laquelle le rouleau de serrage (7) est relié de façon calée en rotation à la roue à vis (17),
**caractérisée en ce que**
la fermeture rotative (3) est disposée sur le cou-de-pied (6) de la chaussure (1),
dans laquelle il se trouve un premier élément de serrage (4), qui s'étend sur le côté latéral (L) de la tige de chaussure (2), et dans laquelle il se trouve un second élément de serrage (5), qui s'étend sur le côté médial (M) de la tige de chaussure (2), dans laquelle les deux éléments de serrage (4, 5) sont fixés par leurs deux extrémités (21, 22, 23, 24) au rouleau de serrage (7), dans laquelle le premier élément de serrage (4) forme sur le côté latéral (L) de la tige de chaussure (2) une courbe fermée (25) et dans laquelle le second élément de serrage (5) forme sur le côté médial (M) de la tige de chaussure (2) une courbe fermée (25).

2. Chaussure selon la revendication 1, **caractérisée en ce que** l'axe de rotation (a) du rouleau de serrage (7) est perpendiculaire à la surface de la chaussure (1) dans la région du cou-de-pied (6).

3. Chaussure selon une revendication 1 ou 2, **caractérisée en ce que** l'axe de rotation (a) du moteur électrique (8) est horizontal et transversal à la direction longitudinale de la chaussure (1).

4. Chaussure selon l'une quelconque des revendications 1 à 3, **caractérisée en ce que** le premier étage de roues droites (10) présente un rapport de démultiplication compris entre 1:4 et 1:6.

5. Chaussure selon l'une quelconque des revendications 1 à 4, **caractérisée en ce que** le deuxième étage de roues droites (15) présente un rapport de démultiplication compris entre 1:3 et 1:5.

6. Chaussure selon l'une quelconque des revendications 1 à 5, **caractérisée en ce que** le moteur électrique (8) est relié à une batterie (18), dans laquelle un élément de limitation (19) est disposé entre la batterie et le moteur électrique (8), avec lequel le courant d'alimentation pour le moteur électrique (8) peut être limité à une valeur maximale.

7. Chaussure selon la revendication 6, **caractérisée en ce que** la batterie (18), formée par une batterie rechargeable, peut être alimentée avec un courant de charge via une bobine d'induction (20).

8. Chaussure selon l'une quelconque des revendications 1 à 7, **caractérisée en ce que** les deux courbes fermées (25) des deux éléments de serrage (4, 5) sont formées sur le côté latéral (L) et sur le côté médial (M) de la tige de chaussure (2) de façon essentiellement symétrique par rapport à un plan médian de la chaussure (1), dans laquelle le plan médian s'étend verticalement et dans la direction longitudinale de la chaussure (1).

9. Chaussure selon l'une quelconque des revendications 1 à 8, **caractérisée en ce que** chaque élément de serrage (4, 5) s'étend depuis le rouleau de serrage (7) jusqu'à un premier élément de déviation (26), qui dévie l'élément de serrage (4, 5) dans la région inférieure de la tige de chaussure (2) ainsi qu'à un endroit qui est situé dans une région comprise entre 30 % et 42 % de l'extension longitudinale de la chaussure (GL), calculée à partir de la pointe de la chaussure (27).

10. Chaussure selon la revendication 9, **caractérisée en ce que** chaque élément de serrage (4, 5) s'étend à partir du premier élément de déviation (26) jusqu'à un deuxième élément de déviation (28), qui dévie l'élément de serrage (4, 5) dans la région inférieure de la tige de chaussure (2) ainsi qu'à un endroit qui est situé dans une région comprise entre 50 % et 60 % de l'extension longitudinale de la chaussure (GL), calculée à partir de la pointe de la chaussure (27).

11. Chaussure selon la revendication 10, **caractérisée en ce que** chaque élément de serrage (4, 5) s'étend à partir du deuxième élément de déviation (28) jusqu'à un troisième élément de déviation (29), dans laquelle le troisième élément de déviation (29) est situé dans la région supérieure de la tige de chaussure (2) à proximité de la fermeture rotative (3).

12. Chaussure selon la revendication 11, **caractérisée en ce que** chaque élément de serrage (4, 5) s'étend à partir du troisième élément de déviation (29) jusqu'à un quatrième élément de déviation (30), qui dévie l'élément de serrage (4, 5) dans la région inférieure de la tige de chaussure (2) ainsi qu'à un endroit qui est situé dans la région comprise entre 55 % et 70 % de l'extension longitudinale de la chaussure (GL), calculée à partir de la pointe de la chaussure (27).

13. Chaussure selon la revendication 12, **caractérisée en ce que** chaque élément de serrage (4, 5) s'étend à partir du quatrième élément de serrage (30) jusqu'à un cinquième élément de serrage (31), qui dévie l'élément de serrage (4, 5) dans la région comprise entre 33 % et 66 % de la hauteur totale de la chaussure (1) ainsi qu'à un endroit qui est situé dans la région comprise entre 75 % et 90 % de l'extension longitudinale de la chaussure (GL), calculée à partir de la pointe de la chaussure (27), dans laquelle l'élément de serrage (4, 5) s'étend à partir du cinquième élément de déviation (31) jusqu'au rouleau de serrage (7).
